# EUROPÄISCHE PATENTSCHRIFT

(11) **EP 0 078 881 B1**
(45) Veröffentlichungstag und Bekanntmachung des Hinweises auf die Patenterteilung: **17.07.1985**
(21) Anmeldenummer: 82105280.0
(22) Anmeldetag: 16.06.1982
(51) Int. Cl.: B42D 3/00

(54) **Buch**
Book
Livre

(30) Priorität: 10.11.1981 DE 3144529
(43) Veröffentlichungstag der Anmeldung: 18.05.1983
(73) Patentinhaber: Mohndruck Graphische Betriebe GmbH, D-33332 Gütersloh (DE)
(72) Erfinder: Kwauka, Gerd-Georg, Dr., D-4830 Gütersloh (DE)
(74) Vertreter: Patentanwälte Dr. Solf & Zapf

## Beschreibung

Die Erfindung betrifft ein Buch, bestehend im wesentlichen aus einem Buchblock und einer Buchdecke, wobei die Buchdecke aus einem Deckenzuschnitt besteht, der zwei Innendeckelteile, zwei Außendeckelteile und ein Rückenteil aufweist und die Innendeckelteile auf die Außendeckelteile geklebt sind.

Aus der DE-AS 1 299 594 ist ein Buch der eingangs genannten Art bekannt, das im wesentlichen aus einer relativ weichen Buchdecke und einem Buchblock besteht, wobei die Buchdecke als einstückiger Deckenzuschnitt ausgebildet ist und zwei Innendeckelteile, zwei Außendeckelteile und ein Rückenteil aufweist. Die Innendeckelteile sind vom jeweiligen Außendeckelteil ebenso wie das Rückenteil jeweils vom Außendeckelteil durch Nutungen abgeteilt. Das Einhängen des Buchblocks in die bekannte Buchdecke erfolgt dadurch, daß die Vorsatzblätter oder entsprechende Teile des Buchblocks ausschließlich an den Flächen der Innendeckelteile und dort vornehmlich an nahe der Rückenteil-Nutungen gelegenen Randbereichen der Innendeckelteile befestigt werden. Diese Befestigungsart besitzt den Nachteil, daß die Vorsatzblätter o. dgl. bei Gebrauch des Buches sehr leicht einreißen, so daß sich der Verbund Buchdecke-Buchblock löst. Schon nach mehrmaligem Aufschlagen des Buches halten diese Teile nicht mehr fest zusammen, weil die Verbindung keine ausreichende Reißfestigkeit aufweist.

Aus der DE-OS 29 36 674 ist es bekannt, einen Gazestreifen an den Rücken des Buchblocks zu kleben und einen Einband mit weicher Decke zu verwenden, an dessen vorderes und hinteres Deckblatt der Gazestreifen mit seinem seitlichen Befestigungsrand geklebt wirk, so daß sich beim Öffnen des Buches das Rückenteil der Buchdecke vom Buchblockrücken abheden kann. Beim sogenannten Weichbuch reicht diese bekannte Befestigungsart jedoch nicht aus, da sie nur wenig belastungsfähig ist.

Aus der DE-OS 31 09 114 ist ein Buch bekannt, bei dem im Bereich des Rückens der Buchdecke ein Streifen, vorzugsweise ein Fälzelstreifen, angeordnet ist, der lediglich mit seinem das Rückenteil der Buchdecke übergreifenden Randbereich auf der Innenfläche des jeweiligen Außendeckelteils und/oder Innendecke!teils neben einer Nutung, die das Rückenteil von den Seitenteilen der Buchdecke abteilt, aufgeklebt ist. Bei der Herstellung der vorgeschlagenen Buchdecke wird jeweils das Innendeckelteil auf die Innenfläche des Außendeckelteils geklebt, nach dem vorher Versteifungsstege auf die Innenflächen der Außendeckelteile und gegebenenfalls auf die Innenfläche des Rückenteils gegeklebt worden sind. Hierbei kann vorgesehen sein, daß die freie Innendeckelkante zumindest einen Teil des Befestigungsrandes des Fälzelstreifens überlappt. Diese vorgeschlagene Ausführungsform der aus einem einstückigem Zuschnitt hergestellten Buchdecke ermöglicht, den Buchblock über Vorsatzbogen mit dem Rücken an den Fälzelstreifen und bereichsweise auch auf die Innendeckelteile zu kleben. Da der Fälzelstreifen mit dem Rückenteil der Buchdecke nicht verbunden ist, öffnet sich das klebegebundene Buch wie ein normales Buch mit harter Decke. Nachteilig ist jedoch, daß die Hersteilung des Buches aufgrund des separaten Fälzelstreifens relativ aufwendig ist.

Aufgabe der Erfindung ist es, bei relativ weichen, mehrschichtigen, vorzugsweise aus einem einstückigen Zuschnitt hergestellten Decken eine einfachere Möglichkeit zu schaffen, den Buchblockrücken im wesemtlichen vollflächig und haltbar an der Buchdecke befestigen zu können, ohne daß das Rückenteil der Buchdecke mit in die Befestigung einbezogen wird.

Diese Aufgabe wird erfindungsgemäß dadurch gelöst, daß innenseitig über dem Rückenteil ohne Verbund mit letzterem zumindest ein Rückensteg angeordnet ist, der einstückig mit Teilen des Deckenzuschnitts verbunden und am Rücken des Buchblocks befestigt ist. Die Herstellung des erfindungsgemäßen Buches ist durch die Einstückigkeit von Teilen des Deckenzuschnitts und dem Rückensteg sehr einfach und erfordert nur wenige Arbeitsschritte. Durch die Befestigung des Rückens des Buchblockes mit der Buchdecke, die über den erfindungsgemäßen Rückensteg erfolgt, wird eine haltbare und strapazierfähige Verbindung zwischen diesen Teilen geschaffen, so daß selbst dicke und schwere Buchblöcke sicher und fest gehaltert werden. Da der Rückensteg nicht mit dem Rückenteil der Buchdecke verbunden ist, gleicht das erfindungsgemäße Buch im Rückenbereich einem normalen, konventionellen Buch mit harter Decke.

Vorteilshafte Weiterbildungen der Erfindung sind in den Unteransprüchen gekennzeichnet.

Anhand der Zeichnungen wird die Erfindung beispielhaft näher erläutert. Es zeigen :
Figur 1 eine Draufsicht auf einen erfindungsgemäßen Buchdeckenzuschnitt.
Figur 2 eine Draufsicht auf die aus dem Zuschnitt gemäß Fig. 1 hergestellte Buchdecke,
Figur 3 eine Draufsicht auf eine andere Ausführungsform eines erfindungsgemäßen Buchdeckenzuschnitts,
Figur 4 eine Draufsicht auf die aus dem Zuschnitt gemäß Fig. 3 hergestellte Buchdecke,
Figur 5 schematisch Ausbildungsformen der freien Endlängskanten der Rückenstege des Buchdeckenzuschnitts nach Fig. 1,
Figur 6 schematisch einen Querschnitt durch ein erfindungsgemäßes Buch,
Figur 7 schematisch einen Querschnitt durch eine besondere Ausführungsform der Rückenverklebung mit vergrößerter Darstellung des Rückenbereichs im Kreis.

Die neue Buchdecke kann aus einer Verbundstoffbahn hergestellt sein, die schichtweise aufgebaut ist und aus Überzugsstoff, Klebstoffschicht und vorzugsweise flexibler Pappe, Kunststoff o. dgl. besteht, wobei die Pappe ganzflächig durchgehend lückenlos mit dem Überzugsstoff verklebt ist. Aus der Verbundstoffbahn, die auch aus einem einlagigen Werkstoff bestehen kann, wird dann ein Deckenzuschnitt 4 (Fig. 1) ausgeschnitten oder ausgestanzt. Der Deckenzuschnitt 4 ist im dargestellten Ausführungsbeispiel einstückig ausgebildet und weist zwei Innendeckelteile 5, zwei Außendenckelteile 6 und ein Rückenteil 7 auf. Jedes Innendeckelteil 5 ist vom Außendeckelteil 6 durch die Nutung 8 abgeteilt. Anstelle der Nutung 8 kann nach einem nicht dargestellten Ausführungsbeispiel auch eine Durchtrennung der Pappe oder eine Perforation o. dgl. gewählt werden. Die Abteilung des Rückenteils 7 jeweils vom Außendeckelteil 6 erfolgt nach dem in Fig. 1 dargestellten Ausführungsbeispiel durch eine Nutung 9. Auch in diesem Fall kann nach einem nicht dargestellten Ausführungsbeispiel eine Durchtrennung oder Perforation o. dgl. vorgesehen sein. Vorzugsweise ist an die Kopfschnittkante 10 und die Fußschnittkante 11 des Außendeckelteils 6 sowie an die Rückenkante 12 ein durchgehender Versteifungssteg 13 angebunden, der zweckmäßigerweise endseitig bei 14 abgeschrägt ist und durch Nutungen 10a und 11 gegenüber den Anbindungsstellen abgegrenzt ist.

Aus einem derartigen Deckenzuschnitt 4 ergibt sich die Buchdecke durch Aufkleben jeweils des Innendeckelteils 5 auf die Innenfläche des Außendeckelteiles 6, indem das Innendeckelteil 5 längs der Nutung 8 umgefaltet wird.

Nach dem Ausführungsbeispiel der Erfindung gemäß Fig. 1 ist vorgesehen, daß in seitlicher Verlängerung der Kanten bzw. Nutungen 18 der Innendeckelteile 5 jeweils ein Rückensteg 1 angebunden ist, dessen Breite vorzugsweise maximal der halben Breite des Rückenteils 7 entspricht. Nach der Herstellung der Buchdecke aus dem Zuschnitt gemäß Fig. 1 liegen sich die freien Endlängskanten 2 der Rückenstege 1 gegenüber (Fig. 2).

Erfindungswesentlich list, daß die Rückenstege 1 nicht auf das Rückenteil 7 aufgeklebt, sondern frei über letzterem angeordnet sind und daß der Buchblockrücken mit den Rückenstegen 1 verklebt ist.

Die Endlängskanten 2 der Rückenstege 1 können aneinanderstoßen (Fig. 2) oder im Abstand voneinander angeordnet sein (nicht dargestellt). In diesem Fall ist die Breite zumindest eines Rückensteges 1 geringer als die halbe Breite des Rückenteils 7. Die Endlängskanten 2 müssen nicht gerade verlaufen. Sie können zweckmäßigerweise Ausgestaltungen gemäß Fig. 5 oder ähnliche Formen aufweisen, so daß entsprechende Bereiche der Rückenstege 1 spiegelsymmetrisch zueinander angeordnet sind und die Mittellängslinie 3 des Rückensteils 7 zur jeweiligen anderen Seite übberragen. Ferner kann zweckmäßigerweise vorgesehen sein, daß die Rückenstege 1 mit Längsrillen oder Längsnutungen o. dgl. versehen sind (nicht dargestellt). Die beiden beschriebenen Maßnahmen verbessern die Biegsamkeit des in die Decke eingehängten Buchblocks im Rückenbereich beim Aufschlagen des Buches.

Vorzugsweise wird - wie in Fig. 1 links unten gezeichnet - eine winklige Ausnehmung 15 ausgespart, so daß die entsprechende Kante des Rückenstegs 1 nach dem Binden des Buches nach innen versetzt unsichtbar bleibt. Im Falle, daß Buchfalzbereiche 16b, 16c vorgesehen sind, springt aus dem genannten Grund die Aussparung 15a (Fig. 1, rechte Seite unten) bis zur Falznutung 16a zurück. Diese Ausführungsform ist in Fig. 2 abgebildet.

Zweckmäßigerweise werden die Versteifungsstege 13 vor dem Aufkleben der Innendeckelteile 5 umgelegt, so daß in vorteilhafter Weise bei 10a und 11a außen abgerundete Kanten entstehen, und auf die Innenflächen der Außendeckelteile 6 und des Rückenteils 7 geklebt, so daß die Innendeckelteile 5 nach deren Verklebung im Kopf-und Fußschnittbereich über die Versteifungsstege 13 greifen. Es kann ferner zweckmäßig sein, die Versteifungsstege 13 länger auszuführen, so daß sie sich vorzugsweise bis zur Mitte der Außendeckelteile erstrecken, wodurch eine besonders starke Versteifung der Buchdecke erzielt wird, so daß selbst bei Verwendung einer sehr dünnen Pappe relativ steife Buchdecken herstellbar sind.

Für normale Qualitätsanforderungen ist die beschriebene Buchdecke völlig ausreichend. Durch die Wahl der Pappsteife und -qualität kann die Festigkeit der Buchdecke bei gleichem Zuschnitt beeinflußt werden. Auch die Wahl des Klebstoffes kann die Steifigkeit der Buchdecke erhöhen oder erniedrigen, so daß ausreichende Variationsmöglichkeiten zur Verfügung stehen, bestimmte gewünschte Deckenqualitäten zu erzielen.

Hinzu kommt, daß bei gleichem Verbundstoff auch durch den Zuschnitt selbst die Festigkeit und Steifigkeit sowie die Qualität der Buchdecke beeinflußt werden können. Z. B. können - wie beschrieben - die Versteifungsstege 13 länger ausgeführt sein oder entfallen. Ferner ist es möglich, die Innendeckelteile 5 um die gleiche Breite verlängert auszuführen und durch Zick-Zack-Falten und Verkleben einen mehrschichtigen Innendeckelteil 5 herzustellen (nicht dargestellt). Den o!eichen Versteifungseffekt kann man aber aur:₁ erzielen, indem zusätzlich oder alternativ auch an die Kopf- und Fußschnittkante der Innendeckelteile 5 Versteifungsstege 13 angebunden und auf die Innenfläche der Innendeckelteiie geklebt werden.

Zur Herstellung der neuen Buchdecke können die teuren Buchdeckenautomaten und das Zuschneiden der Einzelteile der Buchdecke entfallen. Der Verbundstoff, aus dem die neue Buchdecke bestehen kann, kann als Endlosbahn verwendet werden, wobei der Zuschnitt und die Verklebung des Zuschnitts beispielsweise in herkömmlichen Faltschachtelmaschinen oder Schallplattentaschenmaschinen oder Kartonagemaschinen oder dergleichen erfolgen kann. Derartige Maschinen arbeiten mit sehr hoher Leistung. Sie können z. B. einem Klebebinder vorgerschaltet werden, so daß die fertigen Decken dem Buchblock im Klebebinder oder unmittelbar danach zugeführt werden können und das Einsetzen des Buchblocks in die Decke, z. B. wie bei Broschüren, im Klebebinder durchgeführt werden kann. Es entfällt damit die Verwendung einer Einhängemaschine.

Das fertige Buch ist in Fig. 6 abgebildet. Der Buchblock 19 ist über den Vorsatzbogen 17 mit dem Rücken an die Rückenstege 1 und bereichsweise bei 18a auch an den Innendeckelteil 5 geklebt. Selbstverständlich kann auch eine andere bekannte Verklebung mit und ohne Vorsatzbogen vorgesehen werden (nicht dargestellt).

Die Ausführungsform der Erfindung gemäß Fig. 6 läßt erkennen, daß die neue Buchdecke ohne weiteres außenund innenseitig bedruckt werden kann und daß das Bedrucken bei der Deckenherstellung oder vorher bei der Herstellung des Verbundstoffes oder vor der Herstellung des Verbundstoffes durchgeführt werden kann. Es kann sich beispielsweise um einen Schöndruck der Inhaltskurzfassung auf der inneren Einschlagseite (Innenfläche des Innendeckelteils 5) handeln. Ferner können die Kanten 20 der neuen Buchdecke im Vorderschnittbereich beschnitten und mit einem aufgetragenen Kunststoff-Rand 21 veredelt sein (Fig. 6, linke Seite).

Es kann eine derartige Kantenveredlung auch an den Kopf- und Fußschnittkanten der neuen Decke vorgesehen sein (nicht dargestellt).

Die Kanten 22 des Innendeckelteils 5 können gegenüber den Nutungen 10a und 11 zurückspringen, so daß das Innendeckelteil 5 schmaler ist als das Außendeckelteil 6, was in Fig. 1 unten, insbesondere aber in Fig. 2, dargestellt ist. Diese Ausführungsform ergibt eine einwandfreie, abgerundete Außenkante bei den Nutungen 10a und 11a, weil die Kanten 22 nicht bis zur jeweiligen Außenkante reichen. Die Bereiche des Innendeckelteils 5, die die Versteifungsstege 13 überlappen, können in an sich bekannter Weise in den Deckel eingepreßt bzw. eingequetscht sein, so daß diese Bereiche nicht über die Oberfläche herausragen, sondern etwa gleich dick sind wie die übrigen Bereiche des Deckels. Zum gleichen Zweck können aber auch die Kanten 22 - wie ebenfalls bekannt - angefast sein (nicht dargestellt).

Nach einer weiteren Ausführungsform der Erfindung gemäß Fig. 3 und 4 wird ein frei über dem Rückenteil 7 angeordneter Rückensteg 1 dadurch erzielt, daß an die Nutungen 10a oder 11 eine Lasche 23 angebunden ist, die sich wahlweise über die gesamte Breite des Zuschnittes erstrecken kann (nicht dargestellt). In Fig. 3 und 4 sind die in Fig. 1 und 2 eingezeichneten Teile 6 ; 9 ; 16a, b, c sowie andere Teile nicht abgebildet, um die Übersichtlichkeit nicht zu stören. Wesentlich ist, daß der Rückensteg 1 dadurch gebildet wird, daß ein eingeschnittener Schlitz 24 oder Auschnitt parallel zur Kante 10a bzw. 11 in die Lasche 23 eingebracht ist. Die Länge des Schlitzes 24 entspricht der Breite des Rückenteils 7 oder der Breite des Rückenteils 7 plus jeweils der Breite der Buchfalzbereiche 16b bzw. 16c. Wenn die Lasche 23 auf die Teile 6 und 7 geklebt wird, wird der Rückensteg 1 dabei ausgespart. Hingegen wird der Buchblockrücken mit dem Rückensteg 1 verklebt. Die Höhe der Lasche 23 kann der Breite der Teile 6 und 7 zwischen Kante 10 und 11 entsprechen oder - wie abgebildet - kürzer sein. Der Schlitz 24 kann sich auch in der Nutung 10a bzw. 11a befinden. Vorzugsweise wird der Schlitz 24 in einem Abstand von der Nutung 10a bzw. 11a angeordnet, der der Breite des Versteifungsstegs 13 entspricht, und die Höhe der Lasche 23 so gewählt, daß die Kante 25 des Rückensteges 1 der Kante 26 des Verstei- .gungssteges 13 unmittelbar gegenüberliegt (Fig. 4). Im Falle der Fig. 3 und 4 gelingt es mit einem verblüffend einfachen Mittel, nämlich der Anordnung eines Schlitzes 24, einen Rückensteg 1 zu bilden, der gemäß der Erfindung mit dem Rückenteil 7 keine Verbindung aufweist, hingegen mit dem Buchblockrücken verklebt ist.

Im Rahmen dieses Erfindungsgedankens kann man auch vorsehen, daß jeweils eine Lasche 23 sowohl an die Nutung 10a als auch an die Nutung 11a angebunden ist, deren Höhen sich zum Abstand zwischen den Kanten 10 und 11 ergänzen. Vorzugsweise sind die Laschen 23 in diesem Fall gleich lang und treffen in der Hälfte der Rückenlänge aneinander, wobei auch in der anderen Lasche bzw. in der anderen Nutung ein Schlitz 24 angeordnet ist. Ebenso zweckmäßig wie bei der Ausführungsform gemäß Fig. 1 und 2 kann der Rückensteg 1 bei der Ausführungsform nach Fig. 3 und 4 parallel zu den Nutungen 9 gerillt oder genutet sein.

Mit der Erfindung gelingt es, die Buchherstellung arbeitsmäßig ganz erheblich zu vereinfachen und zeitlich abzukürzen, was dadurch gelingt, daß im Klebebinder das Einhängen erfolgen kann. Vorzugsweise ist es dabei möglich, die zusammengetragenen Lagen des Buchblocks bereits vor dem Rückenbeleimen, zweckmäßigerweise vor der Übernahme in die Buchblockzange des Klebebinders, fertig zu beschneiden, wobei die beschnittenen Produkte zweckmäßigerweise noch lagefixiert werden, was durch Rütteln im Klebebinder vor der Übernahme in die Buchblockzange erfolgen kann. Vorteilhaft ist dabei, wenn die zusammengetragenen Produkte zur Lagefixierung vor dem Beschneiden im Rücken mit einer Stanzperforation versehen werden und wenn in die Stanzpertoration ein Klebstoff, vorzugsweise Hot-meit, eingeführt wird. Die zusammengetragenen Produkte können zur Lagefixierung aber auch im Rücken gekerbt und die Kerben mit Klebstoff, vorzugsweise Hotmelt, ausgefüllt werden.

Im Falle der Ausführungsform gemäß Fig. 3 und 4 ist es auch möglich, anstelle eines Schlitzes 24 einen rechteckigen Ausschnitt vorzusehen, dessen Länge der Schlitzlänge und dessen Breite vorzugsweise der Breite eines Versteifungssteges 13 entspricht. Diese Ausführungsform wird dann gewählt, wenn im Rückenbereich keine Versteifungsstege 13 vorhanden sein sollen. Vorteilhaft ist diese Ausführungsform insbesondere dann, wenn sowohl an die Nutung 10a als auch an die Nutung 11 Laschen 23 angebunden sind.

Nach der in der Fig. 7 dargestellten Ausführungsform der Erfindung ist vorgesehen, daß der Buchdeckenzuschnitt beiderseits der Nutungen 9 Nutungen 16a aufweist, so daß sich jeweils ein Buchfalzbereich 16c ergibt. Dementsprechend sind die Rückenstege 1 um eben so breite Buchhfalzbereiche 16b verlängert ausgeführt, wie in Fig. 1 auf der rechten Seite abgebildet ist. Die Verklebung wird dabei derart ausgeführt, daß neben dem Rückensteg 1 auch der Buchfalzbereich 16b nicht auf den Buchfalzbereich 16c neben der Nutung 9 geklebt wird. Dadurch wird erreicht, daß beim Aufschlagen des Buches der Rücken aufgrund der Nutungen 9 und 16a frei nach außen scharnieren kann (siehe Fig. 7).

## Patentansprüche

1. Buch, bestehend im wesentlichen aus einem Buchblock und einer Buchdecke, wobei die Buchdecke aus einem Deckenzuschnitt besteht, der zwei Innendeckelteile, zwei Außendeckelteile und ein Rückenteil aufweist und die Innendeckeiteile auf die Außendeckelteile geklebt sind, dadurch gekennzeichnet, daß innenseitig über dem Rückenteil (7) ohne Verbund mit letzterem zumindest ein Rückensteg (1) angeordnet ist, der einstückig mit Teilen des Deckenzuschnitts (4) verbunden und am Rücken des Buchblocks (19) befestigt ist.

2. Buch nach Anspruch 1, dadurch gekenn₋ zeichnet, daß in seitlicher Verlängerung von Kanten bzw. Nutungen (18) der Innendeckelteile (5) jeweils ein Rückensteg (1) angebunden ist.

3. Buch nach Anspruch 2, dadurch gekennzeichnet, daß die freien Endlängskanten (2) der Rückenstege (1) sich gegenüberliegend angeordnet sind.

4. Buch nach Anspruch 3, dadurch gekennzeichnet, daß die Endlängskanten (2) auf Abstand voneinander angeordnet sind.

5. Buch nach Anspruch 3 und/oder 4, dadurch gekennzeichnet, daß die Endlängskanten (2) der Rückenstege (1) gegeneinander versetzt angeordnet sind, wobei die entsprechenden Bereiche der Rückenstege (1) spiegelsymmetrisch zueinander liegen und die Mittellängslini (3) des Rückenteiles (7) zur jeweiligen anderen Seite überragen.

6. Buch nach einem oder mehreren der Ansprüche 1 bis 5, dadurch gekennzeichnet, daß die Rückenstege (1) mit Längsrillen oder Längsnutungen o. dgl. Maßnahmen zur Verbesserung der Biegsamkeit des Buches im Rückenbereich versehen sind.

7. Buch nach einem oder mehreren der Ansprüche 2 bis 6, dadurch gekennzeichnet, daß zwischen den Innendeckelteilen (5) und den zugehörigen Rückenstegen (1) jeweils ein Buchfalzbereich (16b) sowie zwischen den Außendeckelteilen (6) und dem Rückenteil (7) jeweils ein Buchfalzbereich (16c) angeordnet ist. 8. Buch nach einem oder mehreren der Ansprüche 2 bis 7, dadurch gekennzeichnet, daß im oberen und unteren Endbereich der Rückenstege (1) bis zu den Innendeckelteilen (5) reichende, die oberen und unteren Kanten der Rückenstege (1) gegenüber den kanten (22) der Innendeckelteile (5) nach innen versetzende, winklige Aussparungen (15, 15a) vorgesehen sind.

9. Buch nach einem oder mehreren der Ansprüche 1 bis 8, dadurch gekennzeichnet, daß jedes Innendeckelteil (5) vom jeweiligen Außendeckelteil (6) durch eine Nutung (8) abgeteilt ist und eine Abteilung des Rückenteils (7) jeweils vom Außendeckelteil (6) durch eine Nutung (9) gegeben ist.

10. Buch nach Anspruch 9, dadurch gekennzeichnet, daß an die Kopfschnittkante (10) und Fußschnittkante (11) des Außendeckelteils (6) sowie an die Rückkante (12) des Rückenteils (7) ein durchgehender Versteifungssteg (13) angebunden und in der Kopfschnittkante (10) und der Fußschnittkante (11) Nutungen (10a, 11a) vorgesehen sind.

11. Buch nach Anspruch 10, dadurch gekennzeichnet, daß die Versteifungsstege (13) auf die Innenflächen der Außendeckelteile (6) und des Rückenteils (7) geklebt sind, so daß die Innendeckelteile (5) nach deren Verkleben im Kopf-und Fußschnittbereich über die Versteifungsstege (13) greifen.

12. Buch nach Anspruch 10 oder 11, dadurch gekennzeichnet, daß die Buchdecke Kanten (20) aufweist, und daß die Kanten (20) der Buchdecke im Vorderschnittbereich und/oder im Kopf- und Fußschnittkantenbereich beschnitten und mit einem aufgetragenen Kunststoffrand (21) veredelt sind.

13. Buch nach einem oder mehreren der Ansprüche 10 bis 12, dadurch gekennzeichnet, daß das Innendeckelteil (5) Kanten (22) aufweist, die gegenüber den Nutungen (10a, 11a) zurückspringend ausgeführt sind.

14. Buch nach Anspruch 1, dadurch gekennzeichnet, daß eine gemeinsame Nutung (10a, 11a) der Außendeckelteile (6), des Rückenteiles (7) und ggf. der Buchfaizbereiche (16c) vorgesehen ist, und daß an die Nutungen (10a oder 11a) eine Lasche (23) angebunden ist, die im Bereich des Rückenteiles (7) einen parallel zur Nutung (10a bzw. 11a) angeordneten eingeschnittenen Schlitz (24) oder einen Ausschnitt aufweist, wodurch der Rückensteg (1) gebildet wird.

15. Buch nach Anspruch 14, dadurch gekennzeichnet, daß der Schlitz (24) der Breite des Rückenteils (7) entspricht.

16. Buch nach Anspruch 14, dadurch gekennzeichnet, daß die Länge des Schlitzes (24) der Breite des Rückenteiles (7) plus jeweils der Breite der Buchfalzbereiche (16b, 16c) entspricht.

17. Buch nach Anspruch 14, dadurch gekennzeichnet, daß sich der Schlitz (24) in der Nutung (10a bzw. 11a) befindet.

18. Buch nach einem oder mehreren der Ansprüche 14 bis 17, dadurch gekennzeichnet, daß die Lasche (23) an einer Nutung (10a oder 11a) angebunden ist und an der anderen Nutung (11a oder 10a) ein Versteifungssteg (13) angebunden ist, wobei der Schlitz (24) in einem Abstand von der Nutung (10a bzw. 11a) angeordnet ist, der der Breite des Versteifungssteges (13) entspricht und die Höhe der Lasche (23) so gewählt ist, daß die Kante (25) des Rückensteges (1) der Kante (26) des Versteifungssteges (13) unmittelbar gegenüberliegt.

19. Buch nach einem oder mehreren der Ansprüche 14 bis 17, dadurch gekennzeichnet, daß an jede Nutung (10a, 11a) eine Lasche (23) angebunden ist, und daß in jede Lasche (23) ein Schlitz (24) oder ein Ausschnitt eingebracht ist.

20. Buch nach einem oder mehreren der Ansprüche 14 bis 19, dadurch gekennzeichnet, daß der Rückensteg (1) parallel zu den Nutungen (9) mehrfach gerillt oder genutet ist.

21. Buch nach einem oder mehreren der Ansprüche 1 bis 20, dadurch gekennzeichnet, daß die Rückenstege (1) durch Buchfalzbereiche (16b) verbreitert sind, daß zwischen den Außendeckelteilen (6) und dem Rückenteil (7) jeweils ein Buchfalzbereich (16c) angeordnet ist, und daß die Buchfalzbereiche (16b, 16c) unverklebt bleiben.

## Claims

1. Book, consisting essentially of an inner book and a book cover, wherein the book cover consists of a cover blank which has two inner cover parts, two outer cover parts and a spine part, and the inner cover parts are glued to the outer cover parts, characterised in that at least one spine strap (1) is arranged on the inside over the spine part (7) without being joined to the latter, and is integrally secured to parts of the cover blank (4) and to the spine of the inner book (19).

2. Book according to claim 1, characterised in that in each case a spine strap (1) is joined on as a lateral extension of edges and/or grooves (18) of the inner cover parts (5).

3. Book according to claim 2, characterised in that the free end longitudinal edges (2) of the spine straps (1) are arranged opposite one another.

4. Book according to claim 3, characterised in that the end longitudinal edges (2) are arranged spaced apart.

5. Book according to claim 3 and/or 4, characterised in that the end longitudinal edges (2) of the spine straps (1) are arranged displaced with respect to one another, wherein the corresponding regions of the spine straps (1) lie in mirror image symmetry with respect to one another and project beyond the mid-longitudinal line (3) of the spine part (7) on the respective other side.

6. Book according to one or more of claims 1 to 5, characterised in that the spine straps (1) are provided with longitudinal grooves or longitudinal recesses or similar means for improving the flexibility of the book in the region of the spine.

7. Book according to one or more of claims 2 to 6, characterised in that in each case a book folding region (16b) is arranged between the inner cover parts (5) and the associated spine straps (1), and in each case a book folding region (16c) is arranged between the outer cover parts (6) and the spine part (7).

8. Book according to one or more of claims 2 to 7, characterised in that angled recesses (15, 15a) extending up to the inner cover parts (5) are provided in the upper and lower end region of the spine straps (1) and displace the upper and lower edges of the spine straps (1) inwardly with respect to the edges (22) of the inner cover parts (5). 9. Book according to one or more of claims 1 to 8, characterised in that each inner cover part (5) is separated from the respective outer cover part (6) by a groove (8), and a division of the spine part (7) from the outer cover part (6) is in each case realized by a groove (9).

10: Book according to claim 9, characterised in that a continuous stiffening strap (13) is joined to the head section edge (10) and foot section edge (11) of the outer cover part (6) as well as to the spine edge (12) of the spine part (7), and grooves (10a, 11a) are provided in the head section edge (10) and the foot section edge (11).

11. Book according to claim 10, characterised in that the stiffening straps (13) are glued to the insides of the outer cover parts (6) and of the spine part (7) so that the inner cover parts (5) engage in the head and foot section regions via the stiffening straps (13) after they have been glued.

12. Book according to claim 10 or 11, characterised in that the book cover has edges (20), and that the edges (20) of the book cover are trimmed in the front section region and/or in the head and foot section regions, and are improved with an applied plastics edging (21).

13. Book according to one or more of claims 10 0 to 12, characterised in tnat the inner cover part (5) has edges (22) which are designed recessed with respect to the grooves (10a. 11 a).

14. Book according to claim 1, characterised in that a common groove (10a, 11a) of the outer cover parts (6) of the spine part (7) and optionally of the book folding regions (16c) is provided, and that a strap 23 is joined to the grooves (10a or 11a) and has a cut-in slit (24) or a cut-out section arranged parallel to the groove (10a or 11a) in the region of the spine part (7), whereby the spine strap (1) is formed.

15. Book according to claim 14, characterised in that the slit (24) corresponds to the width of the spine part (7).

16. Book according to claim 14, characterised in that the length of the slit (24) corresponds to the width of the spine part (7) plus, in each case, to the width of the book folding regions (16b, 16c).

17. Book according to claim 14, characterised in that the slit (24) is situated in the groove (10a or 11 a).

18. Book according to one or more of claims 14 to 17, characterised in that the strap (23) is joined to a groove (10a or 11a) and a stiffening strap (13) is joined to the other groove (11a or 10a), wherein the slit (24) is arranged at a distance from the groove (10a or 11a) that corresponds to the width of the stiffening strap (13), and the height of the strap (23) is chosen so that the edge (25) of the spine strap (1) is situated directly opposite the edge (26) of the stiffening strap (13).

19. Book according to one or more of claims 14 to 17, characterised in that a strap (23) is joined to each groove (10a, 11a), and that a slit (24) or a cut-out section is made in each strap (23).

20. Book according to one or more of claims 14 to 19, characterised in that the spine strap (1) has a plurality of grooves or recesses parallel to the grooves (9).

21. Book according to one or more of claims 1 to 20, characterised in that the spine straps (1) are broadened by book folding regions (16b), that in each case a book folding region (16c) is arranged between the outer cover parts (6) and the spine part (7), and that the book folding regions (16b, 16c) remain unglued.

## Revendications

1. Livre, constitué essentiellement d'un bloc de feuilles et d'une couverture du livre, la couverture du livre étant constituée d'un plat coupé qui présente deux éléments de couverture intérieurs, deux éléments de couverture extérieurs et un élément dorsal, les éléments de couverture intérieurs étant collés aux éléments de couverture extérieurs, caractérisé en ce qu'au moins une entretoise dorsale (1) est disposée intérieurement au-dessus de l'élément dorsal (7) sans être jointe avec celui-ci, ladite entretoise dorsale (1) étant jointe en une pièce avec des parts du plat coupé (4) et étant fixée au dos du bloc de feuilles (19).

2. Livre selon la revendication 1, caractérisé en ce qu'une entretoise dorsale (1) est connectée sous forme de prolongement latéral des arêtes ou des rainures (18) des éléments de couverture intérieurs (5) respectifs.

3. Livre selon la revendication 2, caractérisé en ce que les arêtes finales longitudinales libres (2) des entretoises dorsales (1) sont disposées en regard l'une de l'autre.

4. Livre selon la revendication 3, caractérisé en ce que les arêtes finales longitudinales (2) sont disposées à un écart l'une de l'autre.

5. Livre selon une des revendications 3 et/ou 4, caractérisé en ce que les arêtes finales longitudinales (2) des entretoises dorsales (1) sont décalées l'une par rapport à l'autre, les zones correspondantes des entretoises dorsales (1) étant disposées l'une l'image de l'autre dans un miroir et dépassant chacune la ligne longitudinale médiane (3) de l'élément dorsal (7) vers l'autre côté.

6. Livre selon une ou plusieurs des revendications 1 à 5, caractérisé en ce que les entretoises dorsales (1) sont munies de gorges longitudinales ou de rainures longitudinales ou de moyens analogues pour améliorer la flexibilité du livre dans la zone du dos.

7. Livre selon une ou plusieurs des revendications 2 à 6, caractérisé en ce qu'une zone de pliage du livre (16b) est prévue chaque fois entre les éléments de couverture intérieurs (5) et les entretoises dorsales (1) correspondantes ainsi qu'une zone de pliage du livre (16c) est prévue chaque fois entre les éléments de couverture extérieurs (6) et l'élément dorsal (7).

8. Livre selon une ou plusieurs des revendications 2 à 7, caractérisé en ce que dans les zones d'extrémité supérieures et inférieures des entretoises dorsales (1) des évidements angulaires (15, 15a) sont prévues s'étendant jusqu'aux éléments de couverture intérieurs (5), décalant vers l'intérieur les arêtes supérieures et inférieures des entretoises dorsales (1) par rapport aux arêtes

(22) des éléments de couverture intérieurs (5).

9. Livre selon-une ou plusieurs des revendications 1 à 8, caractérisé en ce que chaque élément de couverture intérieur (5) est compartimenté de l'élément de couverture extérieur (6) correspondant par une rainure (8), et une compartimentation de l'élément dorsal (7) est formée par une rainure (9), par rapport à l'élément de couverture extérieur (6) respectif.

10. Livre selon la revendication 9, caractérisé en ce qu'une entretoise de renforcement continue (13) est liée à l'arête de tête coupée (10) et à l'arête de pied coupée (11) de l'élément de couverture extérieur (6), ainsi qu'à l'arête en arrière (12) de l'élément dorsal (7) et des rainures (10a, 11 a) sont prévues dans l'arête de tête coupée (10) et l'arête de pied coupée (11).

11. Livre selon la revendication 10, caractérisé en ce que les entretoises de renforcement (13) sont collées sur les surfaces internes des éléments de couverture extérieurs (6) et de l'élément dorsal (7) de façon qu'après étant collées les éléments de couverture intérieurs (5) saisissent par les entretoises de renforcement (13) dans les zones coupées de tête et de pied.

12. Livre selon la revendication 10 ou 11, caractérisé en ce que la couverture du livre présente des arêtes (20) et que les arêtes (20) de la couverture du livre sont coupées dans la zone coupée avant et/ou dans la zone coupée de tête et de pied et sont ennoblies par un liseré (21) en plastique rapporté.

13. Livre selon une ou plusieurs des revendications 10 à 12, caractérisé en ce que l'élément de couverture intérieur (5) présente des arêtes (22) qui sont décalées en retrait par rapport aux rainures (10a, 11a).

14. Livre selon la revendication 1, caractérisé en ce qu'une rainure commune (10a, 11a) est prévue des éléments de couverture extérieurs (6), de l'élément dorsal (7) et le cas échéant de la zone de pliage du livre (16c) et qu'une éclisse (23) est liée aux rainures (10a ou 11a), l'éclisse présentant dans la zone de l'élément dorsal (7) une fente incisée (24) ou une coupure disposée parallèle à la rainure (10a, 11a), ce qui forme l'entretoise dorsale (1).

15. Livre selon la revendication 14, caractérisé en ce que la fente (24) correspond à la largeur de l'élément dorsal (7).

16. Livre selon la revendication 14, caractérisé en ce que la longueur de la fente (24) correspond à la largeur de l'élément dorsal (7) plus les largeurs respectives des zones de pliage du livre (16b, 16c).

17. Livre selon la revendication 14, caractérisé en ce que la fente (24) se trouve dans la rainure (10a resp. 11a).

18. Livre selon une ou plusieurs des revendications 14 à 17, caractérisé en ce que l'éclisse (23) est liée à une rainure (10a ou 11a) et une entretoise de renforcement (13) est liée à l'autre rainure (11a ou 10a), la fente (24) étant disposée à un écart de la rainure (10a resp. 11a) qui correspond à la largeur de l'entretoise de renforcement (13) et la hauteur de l'éclisse (23) est choisie de façon que l'arête (25) de l'entretoise dorsale (1) est située directement en face de l'arête (26) de l'entretoise de renforcement (13).

19. Livre selon une ou plusieurs des revendications 14 à 17, caractérisé en ce qu'une éclisse (23) est liée à chaque rainure (10a, 11a) et que dans chaque éclisse (23) est formée une fente (24) ou une coupure.

20. Livre selon une ou plusieurs des revendications 14 à 19, caractérisé en ce que l'entretoise dorsale (1) est multiplement cannelée ou rainurée parallèlement aux rainures (9).

21. Livre selon une ou plusieurs des revendications 1 à 20, caractérisé en ce que les entretoises dorsales (1) sont élargies par des zones de pliage du livre (16b), qu'entre les éléments de couverture extérieurs (6) et l'élément dorsal (7) est disposée chaque fois une zone de pliage (16c) et que les zones de pliage du livre (16b, 16c) restent non collées.
